# EUROPÄISCHE PATENTSCHRIFT

(11) **EP 0 418 637 B1**
(45) Veröffentlichungstag und Bekanntmachung des Hinweises auf die Patenterteilung: **01.02.1995**
(21) Anmeldenummer: 90116939.1
(22) Anmeldetag: 04.09.1990
(51) Int. Cl.: H01H 43/02

(54) **Schalter für einen Schaltuhrmodul**
Switch for a switch clock module
Commutateur pour un module de minuterie

(30) Priorität: 19.09.1989 DE 8911155 U
(43) Veröffentlichungstag der Anmeldung: 27.03.1991
(73) Patentinhaber: DIEHL GMBH & CO., 90478 Nürnberg (DE)
(72) Erfinder: Lunz, Alfred-Günter, D-8500 Nürnberg 60 (DE); Sandner, Joachim, W-8501 Schwaig (DE)

(56) Entgegenhaltungen:
- DE-A- 3 743 214
- DE-U- 8 901 269

## Beschreibung

Die Neuerung bezieht sich auf einen Schalter für einen Schaltuhrmodul mit einer Schaltscheibe, die am Umfang angeordnete Schaltreiter trägt und mit einem Schalthebel zum Abtasten der Schaltreiter von der Innenseite der Schaltscheibe, wobei der Schalter aus einem Befestigungsstück und einem an diesem in mehrere Schaltstellungen quer zur Auslenkrichtung des Schalthebels bewegbaren Schaltschieber besteht, am Rahmen des Schaltuhrmoduls befestigt ist und mit dem Schalthebel zusammenwirkt. Die Neuerung geht aus von einem Schalter der vorbezeichneten Art, wie er in der DE-OS 37 43 214 der Anmelderin beschrieben ist. Der dort näher erläuterte Schalter ist an einem Schaltuhrmodul wahlweise anbaubar. Zur Betätigung des dort beschriebenen Schaltschiebers dient eine Betätigungsnase, welche seitlich am Schaltuhrmodul parallel zu einer Begrenzungskante in drei Schaltstellungen verschiebbar ist.

Es hat sich nun gezeigt, daß bei dem Einbau des Schaltuhrmoduls in Installationsgeräte oder auch in Schaltuhren verschiedener räumlicher Ausgestaltung diese Betätigungsnase nicht immer griffgünstig liegt oder aus räumlichen Gründen des umgebenden Gehäuses an der aus baulichen Gründen notwendigen Stelle nicht günstig plaziert ist.

Es war nun Aufgabe der Neuerung, einen Schalter vorzuschlagen, welcher die Einsatzmöglichkeiten des Schaltuhrmoduls mit angebautem Schalter wesentlich erweitert.

Zu diesem Zwecke schlägt die Neuerung vor, daß die Schaltscheibe in einem topfförmigen Schaltring angeordnet ist, welcher zumindest eine Nut für die Aufnahme eines am Schaltschieber angeordneten Schaltnockens aufweist. Ein derartiger topfförmiger Schaltring, welcher bei der Montage des Schaltuhrmoduls zwischen das Modulgehäuse und die Schaltscheibe verdrehbar montiert wird, ermöglicht, die Betätigungsnase an einer beliebigen Stelle des Schaltrings, welcher konzentrisch die Schaltscheibe umgibt, anzuordnen. Der Eingriff dieses in drei Schaltstellungen verdrehbaren Schaltrings in den sich längs geradlinig verschiebenden Schaltschieber erfolgt durch eine Nut, welche mit einem Nocken auf dem Schaltschieber zusammenwirkt. Je nach Einbauerfordernis kann der topfförmige Schaltring bei der Montage in verschiedene Stellungen montiert werden. Damit der jeweilige Eingriff der Nut mit dem Schaltnocken gegeben ist, trägt der Schaltring daher vorzugsweise mehrere Nuten an vorbestimmten Stellen, so daß je nach Anordnung des Schaltrings wahlweise eine dieser Nuten mit dem Schaltnocken in Eingriff kommt.

Weitere Merkmale der Neuerung sind in den Unteransprüchen gekennzeichnet.

Nachfolgend soll die Neuerung anhand der Zeichnung an einem Ausführungsbeispiel noch näher erläutert werden.

Es zeigen:
- Figur 1: den Schalter, angebaut an den Schaltuhrmodul, in einer Seitenansicht;
- Figur 2: den Schaltuhrmodul in schematisierter Ansicht von oben in einer ersten Montagestellung des Schaltrings;
- Figur 3: die gleiche Darstellung wie Figur 2 mit einer zweiten Montagestellung des Schaltrings;
- Figur 4: den Schaltring in einer Ansicht von oben;
- Figur 5: den Schaltring in einem Schnitt von der Seite.

In Figur 1 trägt der Schaltuhrmodul 1 eine Schaltscheibe 2 mit Schaltreitern 3. Unterhalb der Schaltscheibe ist ein in drei Schaltstellungen in der Zeichenebene verschiebbarer Schaltschieber 4 angeordnet, welcher in seiner mittleren Schaltstellung dargestellt ist. Dieser Schaltschieber hat im Zusammenwirken mit einem Schalthebel 5, welcher in dem Schaltuhrmodul die normale Schaltuhrfunktion durch Abtastung der Schaltreiter 3 an deren Innenseite bewerkstelligt, drei Schaltfunktionen auszuführen. In seiner linken Schaltstellung ist die Schaltuhr unabhängig von der Betätigung der Schaltreiter ständig eingeschaltet, in der mittleren Schaltstellung, wie dargestellt, ist die Funktion der Schaltuhr abhängig von der Stellung der Schaltreiter und in der rechten Schaltstellung ist die Schaltuhr, unabhängig von der Stellung der Schaltreiter, ständig ausgschaltet.

Der Schaltschieber 4 läuft in einer Nut 6 in einer Platte 7, welche die Grundplatte des Schaltuhrmoduls darstellt. Auf dieser ist ein Befestigungsstück 8 vorgesehen, welches zur weiteren Führung des Schaltschiebers 4 dient und eine Auflaufkante 8a besitzt, auf welcher der Schaltschieber 4 in seiner rechten Schaltstellung mit einer entsprechenden schrägen Kante 4a zur Anlage kommt. In seiner linken Schaltstellung liegt der Schaltschieber 4 mit einem Begrenzungsstift 9 an einer Gehäusewand 10 an. Der Schaltschieber 4 trägt schließlich noch einen Schaltnocken 11, welcher in Eingriff mit einer Nut 12 in einem topfförmigen Schaltring 13 kommt. Dieser Schaltring 13 wird bei dem Montageaufbau des Schaltuhrmoduls zwischen die Schaltscheibe 2 und dem Modulgehäuse 1 eingelegt und umfaßt die Schaltscheibe 2 konzentrisch, wie aus der Figur 2 gut ersichtlich ist. Zur Ausführung der Schaltfunktion trägt der Schaltring 13 schließlich eine Betätigungsnase 14, welche mit dem Schaltring in die in Figur 2 dargestellten drei Schaltstellungen verdrehbar ist.

Der Schaltring 13 trägt schließlich eine weitere Nut 15, die dazu dient, daß der Schaltring 13 auch in der Montagestellung gemäß Figur 3 eingesetzt werden kann. In diesem Falle wirkt die Nut 15 anstelle der Nut 12 mit dem Schaltnocken 11 zusammen.

In Figur 4 ist der topfförmige Schaltring in einer Ansicht von oben ohne Schaltscheibe dargestellt. Man erkennt, daß in seinem Bodenbereich mehrere Öffnungen vorgesehen sind, die dazu dienen, den Durchtritt des Schalthebels 5 und gegebenenfalls weiterer Baugruppen des Schaltuhrmoduls zur Schaltscheibe zu ermöglichen.

In Figur 5 ist der topfförmige Schaltring schließlich noch in einer Schnittdarstellung von der Seite gesehen gezeichnet.

## Patentansprüche

1. Schalter für einen Schaltuhrmodul (1) mit einer Schaltscheibe (2), die am Umfang angeordnete Schaltreiter (3) trägt und mit einem Schalthebel (5) zum Abtasten der Schaltreiter (3) von der Innenseite der Schaltscheibe (2), wobei der Schalter aus einem Befestigungsstück Sund einem an diesem in mehrere Schaltstellungen quer zur Auslenkrichtung des Schalthebels bewegbaren Schaltschieber (4) besteht, am Rahmen des Schaltuhrmoduls befestigt ist und mit dem Schalthebel (5) zusammenwirkt,
dadurch gekennzeichnet,
daß die Schaltscheibe (2) in einem topfförmigen Schaltring (13) angeordnet ist, welcher zumindest eine Nut (12) für die Aufnahme eines am Schaltschieber (4) angeordneten Schaltnockens (11) aufweist.

2. Schalter nach Anspruch 1,
dadurch gekennzeichnet,
daß der topfförmige Schaltring (13) zwei am Umfang um etwa 45° versetzte Nuten (12 und 15) für die wahlweise Aufnahme des Schaltnockens (11) besitzt und gegenüber der Schaltscheibe (2) entsprechend um etwa 45° verdreht montiert werden kann.

3. Schalter nach Anspruch 1 oder 2,
dadurch gekennzeichnet,
daß der topfförmige Schaltring (13) in seinem Bodenbereich Öffnungen (16) für den Durchtritt des Schalthebels (5) und gegebenenfalls noch weiterer Baugruppen besitzt.

4. Schalter nach Anspruch 1,
dadurch gekennzeichnet,
daß der topfförmige Schaltring (13) an seiner Ringfläche eine Betätiungsnase (14) besitzt.

## Claims

1. Switch for a timer module (1) with an indexing disc (2), which bears riders (3) arranged on its periphery, and with a switch lever (5) for scanning the riders (3) from the inside of the indexing disc (2), said switch comprising a fastening part and a slide (4), which may be moved obliquely to the direction of deflection of the switch lever on said fastening part into several switching positions, is secured to the frame of the timer module and cooperates with the switch lever (5), characterised in that the indexing disc (2) is arranged in a cup-shaped switching ring (13), which has at least one groove (12) to receive a trigger cam (11) arranged on the slide (4).

2. Switch according to Claim 1, characterised in that the cup-shaped switching ring (13) has two grooves (12 and 15) offset at approximately 45° on the periphery to selectively receive the trigger cam (11) and may accordingly be mounted at an angle of approximately 45° in relation to the indexing disc (2).

3. Switch according to Claim 1 or 2, characterised in that the cup-shaped switching ring (13) has openings (16) in its base area for the switch lever (5) to pass through and optionally has further structural components.

4. Switch according to Claim 1, characterised in that the cup-shaped switching ring (13) has a control lug (14) on its ring surface.

## Revendications

1. Interrupteur pour un module de minuterie de contact (1), avec un disque de commutation (2), qui porte des cavaliers de contact (3) disposés sur la périphérie et avec un levier de manoeuvre (5), destiné à explorer les cavaliers de contact (3), depuis la face intérieure du disque de commutation (2), l'interrupteur étant composé d'une pièce de fixation et d'un cavalier de contact (4), pouvant être déplacé sur cette pièce de fixation en plusieurs positions de contact, le déplacement s'effectuant transversalement par rapport à la direction de débattement du levier de manoeuvre, l'interrupteur étant fixé sur la cadre du module de minuterie de contact et coopérant avec le levier de manoeuvre (5), caractérisé en ce que le disque de commutation (2) est disposé dans un anneau à contact (13) en forme de pot, qui présente au moins une rainure (12) destinée à recevoir une came de manoeuvre (11) disposée sur le cavalier de contact (4).

2. Interrupteur selon la revendication 1, caractérisé en ce que l'anneau de contact (13) en forme de pot comporte deux rainures (12 et 13) décalées d'à peu près 45° sur la périphérie, pour recevoir à volonté la came de manoeuvre (11) et peut être monté de manière correspondante, décalé en rotation d'à peu près 45° par rapport au disque de commutation (2).

3. Interrupteur selon la revendication 1 ou 2, caractérisé en ce que l'anneau de contact (13) en forme de peau comporte sur sa zone de fond des ouvertures (16) destinées au passage du levier de manoeuvre (5) et, le cas échéant, encore à d'autres composants.

4. Interrupteur selon la revendication 1, caractérisé en ce que l'anneau de contact (13) en forme de peau comporte sur sa surface annulaire un ergot d'actionnement (14).
